# EUROPÄISCHE PATENTSCHRIFT

(11) **EP 0 886 990 B1**
(45) Veröffentlichungstag und Bekanntmachung des Hinweises auf die Patenterteilung: **22.09.1999**
(21) Anmeldenummer: 97919261.4
(22) Anmeldetag: 06.03.1997
(51) Int. Cl.: H04R 1/02, H04R 1/10

(54) **VERFAHREN UND VORRICHTUNG ZUR ÜBERTRAGUNG VON SCHALL**
PROCESS AND DEVICE FOR TRANSMITTING SOUND
PROCEDE ET DISPOSITIF DE TRANSMISSION DU SON

(30) Priorität: 12.03.1996 DE 19609554; 12.03.1996 DE 29604457 U
(43) Veröffentlichungstag der Anmeldung: 30.12.1998
(73) Patentinhaber: Sieberling, Thomas, 67354 Römerberg (DE); Ott, Karl-Heinz, 76676 Graben-Neudorf (DE); Rock, Michael, 68794 Oberhausen-Rheinhausen (DE)
(72) Erfinder: ROCK, Michael, D-68794 Oberhausen-Rheinhausen (DE)
(74) Vertreter: Otte, Peter, Dipl.-Ing.
(86) Internationale Anmeldenummer: DE9700466
(87) Internationale Veröffentlichungsnummer: WO9734441

(56) Entgegenhaltungen:
- EP-A- 0 553 525
- DE-A- 2 451 977
- DE-A- 2 608 908
- US-A- 3 792 754
- US-A- 4 322 585
- US-A- 4 641 345

## Beschreibung

Die Erfindung betrifft ein Verfahren zur Übertragung von Schall mittels wenigstens eines Schallübertragungsmittels, welches von einer Person wahrnehmbare Schallsignale abgibt.

Derartige Verfahren dienen beispielsweise dazu, um von einem Mikrofon aufgenommene oder auf einem Tonträger aufgezeichnete Musik zu übertragen. Dabei ist das Schallübertragungsmittel ein Lautsprecher oder auch ein Kopfhörer, der Schallsignale derart abgibt, daß sie an das menschliche Gehör über das Trommelfell ankoppeln. Durch in Räumen plazierte oder in Kopfhörern angeordnete Lautsprecher wird das Trommelfell in Schwingungen versetzt, die von dem Hörorgan der Person verarbeitet werden. Im einzelnen laufen die ankommenden Schallsignale durch den Gehörgang zum Trommelfell und versetzen dieses in Schwingungen, die auf die Gehörknöchelchen übertragen werden. Das dritte Knöchelchen leitet diese Schwingungen über das sogenannte ovale Fenster an das Hörorgan weiter.

Problematisch bei diesem bekannten Verfahren zur Übertragung von Schall sind nun Schallsignale mit Frequenzen etwa unterhalb 700 Hz. Da nämlich das menschliche Gehör besonders empfänglich ist für Frequenzen im Bereich zwischen 700 und 6000 Hz, genügt ein relativ geringer Schalldruck, um diese Frequenzen wahrzunehmen. Dagegen ist ein wesentlich höherer Schalldruck erforderlich, um auch noch Frequenzen unterhalb 700 Hz wahrzunehmen. Diese Eigenschaft des menschlichen Gehörs erweist sich insbesondere bei der Übertragung von Musik als sehr nachteilig, da in diesem Falle eine starke Dämpfung bei niederfrequenten Schallsignalen unterhalb 700 Hz auftritt.

Durch diese Dämpfung werden insbesondere gerade die für Rhythmen gebräuchlichen Schallsignale sehr stark in den Hintergrund gedrängt, so daß die übertragene Musik wenig lebendig ist. Um diesem Umstand entgegenzuwirken, sind nun verschiedene Verfahren bekannt, welche eine Erhöhung des Schalldrucks niederfrequenter Schallsignale ermöglichen.

Bei einem bekannten Verfahren wird beispielsweise die Gesamtlautstärke des übertragenen Schalls der Musik erhöht. Hierdurch werden die niederfrequenten Schallsignale im Vergleich zu den mittel- und höherfrequenten Schallsignalen lauter, da die Dämpfungskurve mit steigendem Schalldruck flacher wird.

Nachteilig bei diesem Verfahren ist jedoch, daß auch die mittel- und höherfrequenten Schallsignale einen höheren Schalldruckpegel und damit eine wesentlich höhere Lautstärke aufweisen, die im Extremfall so hoch ist, daß die Schmerzschwelle einer Person erreicht oder überschritten wird. Hierdurch wird das Trommelfell überbelastet, was langfristig Hörschäden zur Folge hat.

Bei einem anderen bekannten Verfahren werden lediglich die niederfrequenten Schallsignale gegenüber den mittel- und/oder höherfrequenten Schallsignalen gezielt verstärkt. Dies hat den Vorteil, daß im mittel- und höherfrequenten Frequenzbereich die Schmerzschwelle nicht erreicht wird. Nachteilig bei diesem Verfahren ist jedoch, daß zu seiner Realisierung aufwendige Verstärker mit einer variablen Verstärkungsleistung (Faktor etwa zwischen 1 und 10 Mio.) erforderlich sind, die äußerst aufwendig zu realisieren und daher kostspielig sind, und darüber hinaus auch einen beträchtlichen Energiebedarf aufweisen. Außerdem sind hierfür auch aufwendige Schallübertragungsmittel, beispielsweise große Lautsprecher, erforderlich, die aufgrund ihrer aufwendigen und großen Bauart nur mit erheblichem Aufwand transportiert werden können.

Aus diesem Grunde kommen derartige Verfahren praktisch nur in großen Kinos, Diskotheken und dgl. zur Anverwendung. Sie sind jedoch für den Privatgebrauch aus den genannten Gründen praktisch nicht realisierbar.

Aus der EP 0 553 525 Al geht eine Vorrichtung zur Übertragung von Schall hervor, bei der Schallübertragungsmittel im Bauch- bzw. im Rückenbereich einer Person angeordnet sind. Insbesondere bei der Anordnung des Schallübertragungsmittels im Bauchbereich, aber auch bei der Anordnung im Rückenbereich findet eine verhältnismäßig hohe Dämpfung des Schalls bereits auf kurzen Wegen statt, da die unter dem Schallübertragungsmittel angeordnete Haut, Gewebe und andere Körperteile sehr gute Dämpfungseigenschaften besitzen.

Aus der US 4 641 345 ist eine Vorrichtung zur Übertragung von Schall bekannt, bei der das Schallübertragungsmittel auf der Rückseite eines Fahrzeugsitzes angeordnet ist. In diesem Falle ist die Übertragung des Schalls auf den Körper ebenfalls erheblich gedämpft. Die Dämpfung wird hierbei nicht nur aufgrund der im Schallübertragungsweg angeordneten Haut, Gewebes und sonstiger Körperteile, sondern darüber hinaus auch noch durch die Dämpfungseigenschaften des Fahrersitzes hervorgerufen.

Der Erfindung liegt die Aufgabe zugrunde, ein Verfahren zur Übertragung von Schall der gattungsgemäßen Art derart zu verbessern, daß neben den mittel- und höherfrequenten Schallsignalen auch niederfrequente Schall signale auf technisch einfach zu realisierende und daher kostengünstige Weise äußerst wirkungsvoll und insbesondere unter Vermeidung von Dämpfungsverlusten übertragen werden können.

Diese Aufgabe wird bei einem Verfahren zur Übertragung von Schall der eingangs beschriebenen Art erfindungsgemäß dadurch gelöst, daß man zur Übertragung insbesondere niederfrequenter Schallsignale das Schallübertragungsmittel im Brustbereich in der Nähe des Brustbeins der Person anordnet, so daß sich ein direkter Schallübertragungsweg vom Schallübertragungsmittel über die Eustachie-Röhre zu den Gehörknöchelchen der Person ergibt.

Die Übertragung insbesondere niederfrequenter Schallsignale durch am Brustbein der Person angeordnete Schallübertragungsmittel über die Eustachie-Röhre zu den Gehörknöchelchen hat zum einen den besonders großen Vorteil, daß hierdurch das Trommelfell und damit auch die Trommelfelldämpfung umgangen werden. Auf diese Weise ist keine Dämpfungskompensation durch eine variable Verstärkungsleistung oder dgl. zur gehörrichtigen Übertragung niederfrequenter Schallsignale erforderlich.

Zum anderen ist es vorteilhaft, daß die Schwingungen durch Anordnung des Schallübertragungsmittels am Brustbein auf den gesamten Brustkorb übertragen werden, da das Brustbein in Verbindung mit den Rippen und über diese wiederum mit dem Rippenfell steht. Der Brustkorb bringt nun wiederum die Luft in den Lungenflügeln zum Schwingen. Von dort gelangen die Schwingungen über die Rachenröhre zur Eustachi-Röhre und von dieser auf die Gehörknöchelchen. Der Vorteil hierbei ist, daß der gesamte Brustkorb als Resonanzkörper verwendet wird und insoweit ein Bandpaßgehäuse, ähnlich dem bekannter Subwoofer, darstellt. Hierdurch werden gerade niederfrequente Schallsignale besonders vorteilhaft unter Umgehung des Trommelfells übertragen.

Das Verfahren ist mit einfachen technischen Mitteln zu realisieren und erfordert nur einen verhältnismäßig geringen Energieverbrauch. Es kann damit auch in einer mobilen Vorrichtung eingesetzt werden.

Um hierbei den gesamten Frequenzbereich von Schallsignalen übertragen zu können, sieht eine besonders vorteilhafte Ausführungsvariante des Verfahrens vor, daß man die Schallsignale zusätzlich über ein weiteres Schallübertragungsmittel - beispielsweise einen Lautsprecher oder einen Kopfhörer - überträgt, welches eine Ankopplung der Schallsignale an das Trommelfell der Person ermöglicht.

Auf diese Weise können insbesondere mittel- und/oder höherfrequente Schallsignale auf bekannte Weise über das Trommelfell übertragen werden, wohingegen gleichzeitig niederfrequente Schallsignale unabhängig hiervon zusätzlich besonders effektiv über ein beispielsweise im Bereich des Brustbeins einer Person angeordnetes Schallübertragungsmittel übertragen werden.

Als Schallübertragungsmittel kommen an sich bekannte Lautsprecher, aber auch Resonatoren oder ähnliches in Betracht.

Die erfindungsgemäße Aufgabe wird darüber hinaus auch noch durch eine Vorrichtung zur Übertragung von Schall mit wenigstens einem Schallübertragungsmittel gelöst, bei welchem das wenigstens eine Schallübertragungsmittel im Brustbereich in der Nähe des Brustbeins einer Person angeordnet ist, so daß sich ein direkter Schallübertragungsweg vom Schallübertragungsmittel über die Eustachie-Röhre zu den Gehörknöchelchen der Person ergibt.

Insbesondere hinsichtlich einer Auswahl der Schallsignale, die über ein auf diese Weise an dem Brustbein einer Person angeordnetes Schallübertragungsmittel übertragen werden, ist es besonders vorteilhaft, daß das wenigstens eine Schallübertragungsmittel wenigstens einem Verteilermittel nachgeschaltet ist, in dem die Verteilung der Schallsignale vorgenommen wird.

Rein prinzipiell können als Verteilermittel die unterschiedlichsten Ausführungen vorgesehen sein, vorteilhafterweise umfaßt das wenigstens eine Verteilermittel jedoch wenigstens ein Frequenzfiltermittel.

Hinsichtlich des Frequenzfiltermittels sind die unterschiedlichsten Ausführungsarten denkbar. Vorteilhafterweise ist das Frequenzfiltermittel jedoch ein Tiefpaß, der technisch besonders einfach zu realisieren ist.

Möglich ist es aber auch, daß das Frequenzfiltermittel eine Frequenzweiche und einen Tiefpaß sowie einen Hochpaß umfassen, wobei die den Hochpaß passierenden mittel- und höherfrequenten Schallsignale mittels eines weiteren Schallübertragungsmittels übertragen werden, welches an das Trommelfell der Person ankoppelnden Schall aussendet.

Als Schallübertragungsmittel kommen hierbei die unterschiedlichsten Ausführungsformen in Betracht. Technisch besonders einfache Ausführungsformen sind Lautsprecher und/oder Resonatoren.

Weitere Merkmale und Vorteile der Erfindung sind Gegenstand der nachfolgenden Beschreibung sowie der zeichnerischen Darstellung einiger Ausführungsbeispiele.

In der Zeichnung zeigen:
- Fig. 1: schematisch ein Flußdiagramm des erfindungsgemäßen Verfahrens zur Übertragung von Schall und
- Fig. 2: eine erfindungsgemäße Vorrichtung zur Übertragung von Schall.

Das erfindungsgemäße Verfahren zur Übertragung von Schall läßt sich am besten anhand der Fig. 1 erläutern. Wie aus Fig. 1 hervorgeht, werden von einer Signalquelle 40 ausgegebene Schallsignale einem Verteilermittel 50 zugeführt. Rein prinzipiell können als Verteilermittel 50 beliebige Ausführungen in Betracht kommen, so könnte das Verteilermittel 50 beispielsweise ein Frequenzfiltermittel oder eine Frequenzweiche sein, die wiederum beispielsweise durch einen Tiefpaß 20 und einen Hochpaß 30 realisiert sein können. Höherfrequente Schallsignale werden dabei über das Trommelfell 60 auf das Gehörorgan 80 übertragen, wohingegen niederfrequente Schallsignale über das Brustbein 70 auf das Hörorgan 80 übertragen werden. Die Übertragung geschieht dabei beispielsweise durch Lautsprecher 27, 37, wobei der dem Tiefpaß nachgeschaltete Lautsprecher 27 in der Nähe des Brustbeins 70 angeordnet ist, während der dem Hochpaß 37 nachgeschaltete Lautsprecher 37 beispielsweise in Form eines Kopfhörers ausgebildet ist. Es versteht sich, daß auch die niederfrequenten Schallsignale zusätzlich über den Lautsprecher 37 übertragen werden können.

Ein Ausführungsbeispiel einer Vorrichtung zur Übertragung von Schall, dargestellt in Fig. 2, umfaßt ein Schallaufnahme oder -wiedergabegerät 10, beispielsweise ein Kassettenabspielgerät oder ein Mikrofon mit einem nachgeschalteten Verstärker und dgl., welches Signale über eine Signalleitung 11 an das Frequenzfiltermittel in Form eines Tiefpasses 20 und eines Hochpasses 30 ausgibt.

Den Tiefpaß 20 passieren nur tieferfrequente Schallsignale, wobei der Tiefpaß 20 so ausgelegt ist, daß ihn nur Schallsignale etwa unterhalb 700 Hz passieren, während mittel- und höherfrequente Schallsignale über 700 Hz von dem Tiefpaß 20 aus den Schallsignalen herausgefiltert werden.

Dagegen passieren den Hochpaß 30 nur mittel- und/oder höherfrequente Schallsignale über 700 Hz, während Schallsignale unterhalb 700 Hz in dem Hochpaß 30 aus den Schallsignalen weggefiltert werden.

Dem Tiefpaß 20 sowie dem Hochpaß 30 können jeweils noch auf die entsprechenden Frequenzen ausgelegte Verstärker 25, 35 nachgeschaltet sein, welche Schallübertragungsmittel in Form der Lautsprecher 27, 37 ansteuern.

Der Lautsprecher 27 ist dabei - wie oben erwähnt - im Brustbereich in der Nähe des Brustbeins 70 einer Person angeordnet, so daß sich ein direkter Schallübertragungsweg vom Lautsprecher 27 über den Brustkorb, die Eustachie-Röhre, hin zu den Gehörknöchelchen der Person ergibt. Hierbei wirkt der Brustraum der Person als zusätzlicher Resonanzkörper, ähnlich dem eines für die Übertragung niederfrequenter Schallsignale aus der Audio-Technik bekannten Subwoofers.

Der Lautsprecher 37 kann beispielsweise eine an sich bekannte Lautsprecherbox, oder - wie oben ebenfalls bereits erwähnt - ein Kopfhörer oder dgl. sein, der eine Schallankopplung über das Trommelfell 60 einer Person ermöglicht.

Durch diese Vorrichtung werden mittel- und höherfrequente Schallsignale auf an sich bekannte Weise durch Ankoppelung an das Trommelfell 60 einer Person übertragen, während tieferfrequente Schallsignale im wesentlichen über den Brustraum und die Eustachie-Röhre auf die Gehörknöchelchen des Hörorgans 80 der Person übertragen werden. Hierdurch ergibt sich eine besonders realitätsnahe Übertragung von Schall, insbesondere von Musik.

Eine solche Vorrichtung ist mit einfachen technischen Mitteln zu realisieren. Sie ist leicht, kompakt und transportabel und ist dadurch überall und jederzeit einsetzbar, insbesondere kann sie auch als mobiles Gerät - ähnlich den bekannten Kassetten- oder Compactdisk-Abspielgeräten - ausgeführt werden. Darüber hinaus verbraucht sie nur wenig Energie und kann insoweit auch von Batterien als Energieträger gespeist werden, wodurch sie von externen Energiequellen unabhängig ist. Schließlich ist sie aus den vorgenannten Gründen auch besonders kostengünstig herzustellen und damit auch für den Endverbraucher preiswert zu erstehen.

## Patentansprüche

1. Verfahren zur Übertragung von Schall mittels wenigstens eines Schallübertragungsmittels (27, 37), welches von einer Person wahrnehmbare Schallsignale abgibt, wobei man zur Übertragung insbesondere niederfrequenter Schallsignale das wenigstens eine Schallübertragungsmittel (27) am Körper der Person anordnet, dadurch gekennzeichnet, daß man das Schallübertragungsmittel (27) im Brustbereich in der Nähe des Brustbeins (70) der Person anordnet, so daß sich ein direkter Schallübertragungsweg vom Schallübertragungsmittel (27) über die Eustachie-Röhre zu den Gehörknöchelchen der Person ergibt.

2. Verfahren nach Anspruch 1, dadurch gekennzeichnet, daß man die Schallsignale zusätzlich über ein weiteres Schallübertragungsmittel (37) überträgt, welches eine Ankopplung der Schall signale an das Trommelfell (60) der Person ermöglicht.

3. Verfahren nach Anspruch 1 oder 2, dadurch gekennzeichnet, daß die Schallübertragungsmittel (27, 37) Lautsprecher sind.

4. Verfahren nach Anspruch 1 oder 2, dadurch gekennzeichnet, daß die Schallübertragungsmittel (27, 37) Resonatoren sind.

5. Vorrichtung zur Übertragung von Schall mit wenigstens einem Schallübertragungsmittel (27, 37), dadurch gekennzeichnet, daß das wenigstens eine Schallübertragungsmittel (27) im Brustbereich in der Nähe des Brustbeins (70) der Person angeordnet ist, so daß sich ein direkter Schallübertragungsweg vom Schallübertragungsmittel (27) über die Eustachie-Röhre zu den Gehörknöchelchen der Person ergibt.

6. Vorrichtung nach Anspruch 5, dadurch gekennzeichnet, daß das wenigstens eine Schallübertragungsmittel (27, 37) wenigstens einem Verteilermittel (50) nachgeschaltet ist.

7. Vorrichtung nach Anspruch 5 oder 6, dadurch gekennzeichnet, daß das wenigstens eine Verteilermittel (50) wenigstens ein Frequenzfiltermittel umfaßt.

8. Vorrichtung nach Anspruch 7, dadurch gekennzeichnet, daß das wenigstens eine Frequenzfiltermittel ein Tiefpaß (20) ist.

9. Vorrichtung nach Anspruch 7, dadurch gekennzeichnet, daß das wenigstens eine Frequenzfiltermittel einen Tiefpaß (20) sowie einen Hochpaß (30) umfaßt, und daß die den Hochpaß (30) passierenden mittel- und/oder höherfrequenten Schallsignale mittels eines weiteren, an das Trommelfell der Person ankoppelnden Schallübertragungsmittels (37) übertragen werden.

10. Vorrichtung nach einem der Ansprüche 5 bis 9, dadurch gekennzeichnet, daß die Schallübertragungsmittel (27, 37) Lautsprecher sind.

11. Vorrichtung nach einem der Ansprüche 5 bis 9, dadurch gekennzeichnet, daß die Schallübertragungsmittel (27, 37) Resonatoren sind.

## Revendications

1. Procédé de transmission du son par au moins un moyen de transmission du son (27, 37) qui fournit des signaux sonores perceptibles par un personne, dans lequel pour transmettre en particulier des signaux sonores àbasses fréquences, le au moins un moyen de transmission du son (27) est placé sur le corps de la personne,
caractérisé en ce qu'
on dispose le moyen de transmission du son (27) dans la zone de la poitrine, à proximité du sternum (70) de la personne, si bien qu'on obtient un chemin de transmission du son direct, depuis le moyen de transmission du son, par l'intermédiaire des trompes d'Eustache, vers les osselets auditifs de la personne.

2. Procédé selon la revendication 1,
caractérisé en ce qu'
on transmet en plus les signaux sonores par l'intermédiaire d'un moyen de transmission du son supplémentaire (37) qui permet un couplage des signaux sonores à la membrane de tympan (60) de la personne.

3. Procédé selon la revendication 1 ou 2,
caractérisé en ce que
les moyens de transmission du son (27, 37) sont des haut-parleurs.

4. Procédé selon la revendication 1 ou 2,
caractérisé en ce que
les moyens de transmission du son (27, 37) sont des résonateurs.

5. Dispositif de transmission du son avec au moins un moyen de transmission du son (27, 37),
caractérisé en ce qu'
au moins un moyen de transmission du son (27) est disposé dans la zone de la poitrine à proximité du sternum (70) de la personne, si bien qu'on obtient un chemin de transmission direct du son depuis le moyen de transmission du son (27), par les trompes d'Eustache, vers les osselets auditifs de la personne.

6. Dispositif selon la revendication 5,
caractérisé en ce que
le moyen de transmission du son au moins unique (27, 37) est installé en aval d'au moins un moyen distributeur (50).

7. Dispositif selon la revendication 5 ou 6,
caractérisé en ce que
le moyen distributeur au moins unique (50) comprend au moins un moyen de filtrage de fréquence.

8. Dispositif selon la revendication 7,
caractérisé en ce que
le moyen de filtrage de fréquence au moins unique est un filtre passe-bas (20).

9. Dispositif selon la revendication 7,
caractérisé en ce que
• le moyen de filtrage de fréquence au moins unique comprend un filtre passe-bas (20) ainsi qu'un filtre passe-haut (30), et
• les signaux sonores à moyenne fréquence et/ou à haute fréquence passant par le filtre passe-haut (30) sont transmis par un autre moyen de transmission du son (37) s'accouplant à la membrane de tympan de la personne.

10. Dispositif selon l'une des revendications 5 à 9,
caractérisé en ce que
les moyens de transmission du son (27, 37) sont des haut-parleurs.

11. Dispositif selon l'une des revendications 5 à 9,
caractérisé en ce que
les moyens de transmission du son (27, 37) sont des résonateurs.

## Claims

1. A method of transmitting sound by means of at least one sound transmission means (27, 37) which emits sound signals audible by a person, the at least one sound transmission means (27) being arranged on the body of the person for the transmission of low-frequency sound signals in particular, characterised in that the sound transmission means (27) is arranged in the chest region in the vicinity of the breastbone (70) of the person, so that a direct sound transmission path from the sound transmission means (27) via the Eustachian tube to the auditory ossicles of the person arises.

2. A method in accordance with Claim 1, characterised in that the sound signals are in addition transmitted via another sound transmission means (37) which enables coupling of the sound signals to the eardrum (60) of the person.

3. A method in accordance with Claim I or 2, characterised in that the sound transmission means (27, 37) are loudspeakers.

4. A method in accordance with Claim I or 2, characterised in that the sound transmission means (27, 37) are resonators.

5. An arrangement for transmitting sound with at least one sound transmission means (27, 37), characterised in that the at least one sound transmission means (27) is arranged in the chest region in the vicinity of the breastbone (70) of the person, so that a direct sound transmission path from the sound transmission means (27) via the Eustachian tube to the auditory ossicles of the person arises.

6. An arrangement in accordance with Claim 5, characterised in that the at least one sound transmission means (27, 37) is connected downstream of at least one distribution means (50).

7. An arrangement in accordance with Claim 5 or 6, characterised in that the at least one distribution means (50) comprises at least one frequency-filter means.

8. An arrangement in accordance with Claim 7, characterized in that the at least one frequency-filter means is a low pass filter (20).

9. An arrangement in accordance with Claim 7, characterised in that the at least one frequency-filter means comprises a low pass filter (20) and a high pass filter (30), and in that the medium and/or high frequency sound signals passing through the high pass filter (30) are transmitted by means of another sound transmission means (37) coupling to the eardrum of the person.

10. An arrangement in accordance with any one of Claims 5 to 9, characterised in that the sound transmission means (27, 37) are loudspeakers.

11. An arrangement in accordance with any one of Claims 5 to 9, characterised in that the sound transmission means (27, 37) are resonators.
